# EUROPÄISCHE PATENTSCHRIFT

(11) **EP 1 796 977 B1**
(45) Veröffentlichungstag und Bekanntmachung des Hinweises auf die Patenterteilung: **22.04.2009**
(21) Anmeldenummer: 05760764.0
(22) Anmeldetag: 28.07.2005
(51) Int. Cl.: B65D 33/25, B65D 33/16, B65D 33/34

(54) **BEUTEL AUS PAPIER ODER KUNSTSTOFF**
PAPER OR PLASTIC BAG
SACHET EN PAPIER OU PLASTIQUE

(30) Priorität: 07.10.2004 CH 16452004
(43) Veröffentlichungstag der Anmeldung: 20.06.2007
(73) Patentinhaber: Zip Pack IP AG, 9403 Goldach (CH)
(72) Erfinder: GARGER, Rainer, 1130 Wien (AT)
(74) Vertreter: Gachnang, Hans Rudolf
(86) Internationale Anmeldenummer: PCT/CH2005/000449
(87) Internationale Veröffentlichungsnummer: WO 2006/037240

(56) Entgegenhaltungen:
- EP-A- 1 070 672
- EP-A- 1 405 797
- DE-U1- 29 719 685
- US-A- 4 925 316
- US-A- 6 149 302
- US-A1- 2004 118 862

## Beschreibung

Gegenstand der Erfindung ist ein Beutel aus Papier, Kunststoff oder Kunststoff/Papierlaminat gemäss Oberbegriff des Patentanspruchs 1.

Beutel oder Säcke der genannten Gattung sind seit Jahren in vielen Ausführungen bekannt. Sie dienen dazu, Lebensmittel und andere Produkte aufzunehmen, wobei sie nach der Erstöffnung beim Verbraucher wieder verschlossen werden können. Viele der bekannten Beutel weisen auch einen Anzeiger für eine Erstöffnung auf, welcher den Verbraucher darauf hinweist, ob der Beutel bereits einmal geöffnet worden ist oder nicht. Die Mittel zur Anzeige der Erstöffnung sind meist kostspielig in der Herstellung und/oder sie stören oft die ästhetische Erscheinung des Beutels.

Aus der EP-A11070672 ist ein Beutel mit einem Rillenverschluss bekannt. Dieser wird vor der Herstellung des Beutels auf einem Papier-oder Kunststoffstreifen aufgebracht. Der Streifen bzw. das Band mit den daran befestigten Verschlüssen, wird zu einem Rohr geformt und danach rohrförmig verschweisst. Die Seitenwände werden durch Schweissungen erzeugt; eine Faltenbildung ist daher nicht möglich und die Länge der Verschlüsse ist stets kleiner als die Breite der erzeugten Säcke, sodass die Entnahmeöffnung nur einen Teil des Beutelquerschnittes umfassen kann. Aus der EP-A214057797 ist ein Beutel mit Faltzwischenwänden bekannt, an deren oberen Ende ein Verschluss, der beide Seitenwände überragt, aufgebracht ist. Ein einigermassen dichter Verschluss des Beutels ist nach der ersten Öffnung nicht möglich. Aus der DE-U129719685 ist eine Umverpackung für Aufgussbeutel bekannt, deren obere Öffnung durch eine Verklebung verschlossen ist. Ein Wiederverschluss dieses Beutels ist nicht möglich.

Eine Aufgabe der vorliegenden Erfindung ist die Schaffung eines kostengünstig konfektionierbaren Beutels mit einem wiederverschliessbaren Verschluss und einem Mittel zum Anzeigen der Erstöffnung des Beutels.

Gelöst wird diese Aufgabe durch einen Beutel gemäss den Merkmalen des Patentanspruchs 1. Besonders vorteilhafte Ausgestaltungen der Erfindung sind in den abhängigen Ansprüchen umschrieben.

Die Verbindung der Befestigungslappen des Verschlusses mit der vorderen und der hinteren Beutelwand ermöglicht eine kontinuierlich verlaufende Konfektion der Beutel mit den Verschlüssen. Die Beutel können, nebeneinander angeordnet auf einem Transportmittel liegend, unterbruchsfrei mit den parallel dazu zugeführten, anfänglich noch nicht auf die Länge zugeschnittenen Verschlüssen verbunden werden. Die Verschlüsse lassen sich voll in den Sack integrieren und sind von aussen nicht oder nur im Rillenbereich sichtbar. Durch die volle Integration der Verschlüsse ins Sackinnere sind diese unempfindlich gegen von innen wirkende Drücke des Füllgutes.

Durch das Umlegen der längeren Beutelwand kann der Verschluss bis zur Erstöffnung vollständig abgedeckt und gegen Beschädigung und selbstverständlich gegen eine unbeabsichtigte Erstöffnung geschützt werden. Zudem ist das Erscheinungsbild eines Beutels mit verdecktem Verschluss wesentlich besser als bei sichtbarem Verschluss. Der verdeckte Verschluss ist zudem gegen Verschmutzung geschützt.

Anhand illustrierter Ausführungsbeispiele wird die Erfindung näher erläutert. Es zeigen
- Figur 1: eine perspektivische Darstellung eines Beutels gemäss des ersten Ausführungsbeispiels (linke Hälfte geschlossen; rechte Hälfte offen),
- Figur 2: einen Schnitt längs Linie II-II in Figur 1,
- Figur 3: einen Längsschnitt längs Linie III-III in Figur 1,
- Figur 4: eine perspektivische Darstellung eines Beutels von hinten gemäss dem zweiten Ausführungsbeispiels der Erfindung,
- Figur 5: einen Schnitt längs Linie V-V in Figur 4,
- Figur 6: einen Längsschnitt längs Linie VI-VI in Figur 4 in einer weiteren Ausgestaltung der Erfindung,
- Figur 7: eine schematische Darstellung einer Konfektionsanlage zum Einsetzen der Verschlüsse in die Beutel,
- Figur 8: einen Schnitt längs Linie VIII-VIII durch die Konfektionsanlage in Figur 7,
- Figur 9: einen Schnitt längs Linie IX-IX durch die Konfektionsanlage in Figur 7.

Im ersten Ausführungsbeispiel der Erfindung gemäss den Figuren 1 bis 3 ist mit Bezugszeichen 1 die Gesamtheit eines Beutels oder Sacks bezeichnet, welcher eine vordere Beutelwand 3, eine hintere Beutelwand 5, die beiden die Beutelwände 3,5 verbindenden Zwischenwände 7 und einen Boden 9 umfasst. An den oberen Kanten 3' und 5' der beiden Beutelwände 3 und 5, welche dem Boden 9 gegenüberliegen, ist ein Verschluss 11 in Gestalt eines an sich bekannten extrudierten Rillenverschlusses angeordnet. Die Verbindung zwischen den beiden Beutelwänden 3,5 und den beiden am Rillenverschluss 11 angebrachten Befestigungslappen 11a und 11b erfolgt an den Innenseiten der Beutelwände 3,5 entlang den Kanten 3',5'. Die Verbindung kann durch einen auf dem Verschluss 11 vor der Konfektionierung aufgebrachten flüssigen Kleber, einen preapplizierten Hotmelt-Kleber oder durch eine Verschweissung/Versiegelung erfolgen. über den beiden ,zusammenwirkenden ineinander zu greifen bestimmten Teilen des Rillenverschlusses 11 kann ein Gleiter 13 verschiebbar aufgesetzt sein. Dieser erleichtert das öffnen und Schliessen des Beutels 1.
Die beiden Beutelwände 3,5 sind seitlich im Übergang zu den Zwischenwänden 7, sofern solche vorhanden sind, entlang der Kanten über eine Länge a (vergleiche Figur 3) aufgeschnitten. Dies ermöglicht das endlose Zuführen der Verschlüsse 11 (vergleiche Figuren 7 bis 9) und Einlegen der Verschlüsse 11 zwischen die Kanten 3',5'. Dabei wird die oben zu liegen kommende hintere Beutelwand 5 bzw. deren Kante 5' durch geeignete Mittel leicht angehoben. Nach dem Einlegen des Verschlusses 11 werden die beiden Beutelwände 3,5 ausserhalb der Enden der Befestigungslappen 11a, 11b in den Bereichen 15 miteinander verklebt. Um eine genügende Klebefläche zu erlangen, ist die Länge L der Befestigungslappen 11a,11b kleiner als die Breite B der Beutelwände 3,5. Der die Rillen tragende Teil des Rillenverschlusses 11 weist eine Länge auf, die mindestens der Breite B der Beutelwände 3,5 entspricht. Um eine kontinuierliche Konfektion zu ermöglichen, werden am endlos zugeführten Verschluss 11 bzw. an dessen Befestigungslappen 11a,11b Ausstanzungen 12 angebracht. In den Bereichen, die seitlich ausserhalb der Befestigungslappen 11a, 11b liegen, d.h. im Bereich der Ausstanzungen 12, die seitlich der Befestigungslappen 11a,11b zu liegen kommen, werden die Schweissungen (Ultraschall, Kleber etc.) angebracht, welche die beiden Beutelwände 3,5 unlösbar miteinander verbinden. Auch die die Verbindungselemente des Verschlusses 11 tragenden Elemente sind an den Enden unlösbar miteinander verbunden. Dadurch wird verhindert, dass der Gleiter 13 den Rillenverschluss 11 seitlich verlassen kann. Die Enden des Verschlusses 11 können auch offen bleiben, d.h. sie werden nicht miteinander verbunden.
Als Erstöffnungsgarantie kann zwischen den beiden Befestigungslappen 11a,11b eine Folie 17 befestigt oder angeformt sein, d.h. deren Kanten sind mit den Befestigungslappen 11a,11b verbunden. Beim öffnen des Rillenverschlusses 11 ist folglich der Inhalt des Beutels 1 erst dann zugänglich, wenn mit einem Messer oder, falls eine Perforierung vorhanden ist, durch Eindrücken die Folie 17 durchbrochen wird.

Das Aufbringen bzw. Verbinden der Befestigungslappen 11a,11b mit den oberen Enden 3',5' der Seitenwände 3,5 kann mit einfachen Mitteln vollautomatisch erfolgen. An den endlos zugeführten Profilverschlüssen 11, ein endlos hergestelltes Extrusionsprodukt, werden vorerst in Abständen L die Ausstanzungen 12 vorgenommen, um die Befestigungslappen 11a,11b bezüglich der Länge des Rillenverschlusses 11 zu verkürzen und es zu ermöglichen, den so vorbereiteten/konfektionierten Verschluss 1 zwischen die Beutelwände 3,5 einzuschieben. Danach kann in bekannter Weise die Verschweissung/Verklebung des Verschlusses 11 mit den Beutelwänden 3,5 sowie das Verbinden der ausserhalb der Befestigungslappen 11a,11b befindlichen Abschnitte der Beutelwände 3,5 vorgenommen werden.

Figur 7 zeigt auf einem Tisch oder Förderband 19 nebeneinander liegende Beutel 1, deren Falze im Bereich der Kanten 3', 5' bereits aufgeschnitten sind. Parallel zu den oberen Enden der Beutel 1 und zwischen den Kanten 3',5' wird endlos der Verschluss 11 zugeführt (vergleiche auch Figur 8). Durch leichtes Anheben der Kante 3' mit einem geeigneten Mittel kann der Verschluss 11 leicht exakt zwischen den Seitenwänden 3,5 positioniert werden. Nach dem Einführen des Verschlusses zwischen die Kanten 3',5' wird mit einer Verbindungsvorrichtung, beispielsweise mit einer Ultraschall-Schweissvorrichtung 21, eine Verklebung/Verschweissung der Befestigungslappen 11a und 11b mit den Innenflächen der Kanten 3',5' vorgenommen (vergleiche Figur 9). Mit der gleichen Schweissvorrichtung 21 oder einer anderen geeigneten, Wärme erzeugenden Vorrichtung werden die ausserhalb der Enden der Befestigungslappen 11a,11b befindlichen Bereiche der Beutelwände 3,5 miteinander verschweisst/verklebt. Zur Verklebung können auf den Befestigungslappen 11a,11b applizierte Hotmelt-Kleber oder Flüssigkleber eingesetzt werden. Alternativ können auf den Beutelwänden 3,5 Beschichtungen aufgebracht sein, welche eine Verklebung/Verschweissung der Beutelwände 3,5 mit dem Verschluss 11 ermöglichen.

In einer weiteren bevorzugten Ausgestaltung der Erfindung gemäss den Figuren 4 bis 6 ist mit Bezugszeichen 101 wiederum ein Beutel mit einer vorderen Beutelwand 103 und einer hinteren Beutelwand 105 sowie Zwischenwänden 107 schematisch dargestellt. Die vordere Beutelwand 103 weist im hier dargestellten Beutel 101 eine grössere Höhe als die hintere Beutelwand 105 auf, so dass deren oberer Abschnitt 119 das obere Ende der hinteren Beutelwand 105 um den Betrag h überragt.

Das obere Ende 105' der hinteren Beutelwand 105 ist entweder auf der Aussenseite der Beutelwand 105 oder der Innenseite der Beutelwand 105 (siehe Figur 6 in gebrochenen Linien dargestellt) am Befestigungslappen 111b befestigt. Der zweite Befestigungslappen 111a des Rillenverschlusses 111 ist im Abstand h zum oberen Ende der vorderen Beutelwand 103 an deren Innenseite befestigt. Die Verbindung zwischen dem Rillenverschluss 111 und den Beutelwänden 103,105 erfolgt analog zu derjenigen, wie im ersten Ausführungsbeispiel gemäss den Figuren 1 bis 3 beschrieben. Auf dem Rillenverschluss 111 kann wiederum ein Gleiter 113 angeordnet sein.
Die Länge L der Befestigungslappen 111a,111b ist wiederum kleiner als die Breite B der Beutelwände 103,105. In diesem Ausführungsbeispiel kann aus ästhetischen Gründen auch die Länge des die Rillen tragenden Teils des Rillenverschlusses 111 etwas kleiner sein als die Breite B der Beutelwände 103,105. Die ausserhalb der Befestigungslappen 111a,111b liegenden Bereiche 115 der beiden Beutelwände 103,105 sind in diesem Abschnitt miteinander unlösbar verklebt. Aus herstellungstechnischen Gründen ist es jedoch vorteilhaft, die Länge des Rillen tragenden Teils des Verschlusses wie im ersten Ausführungsbeispieles zu gestalten. Dies ermöglicht das endlose Zuführen der Verschlüsse 111 und nach deren Verbindung mit dem Beutel 101 kann der Verschluss 111 zwischen zwei sich folgenden Beuteln 111 durchgetrennt werden.
Im oberen Abschnitt 119 der vorderen Beutelwand 103 ist ein Sollbruchbereich 121 ausgebildet, welcher beispielsweise durch zwei parallel liegende Perforationslinien 123 gebildet wird. Alternativ oder zusätzlich zu den Perforationslinien 123 kann über dem Sollbruchbereich eine vom Beutel abschälbare Schutzfolie 125 aufgebracht sein (vgl. Figur 6). Das Einsetzen und Verbinden des Verschlusses 111 mit dem Beutel 101 erfolgt wie beim ersten Ausführungsbeispiel gemäss den Figuren 7 bis 9. Der die hintere Beutelwand 105 überragende Abschnitt 119 stört die Konfektionierung nicht (vergleiche Figur 8 und 9).

Der den Verschluss 111 überragende obere Abschnitt 119 der vorderen Beutelwand 103 wird nach dem Befestigen des Verschlusses 111, d.h. dem Verbinden des Verschlusses 111, mit den Beutelwänden 103,105, umgelegt und an dessen Ende 127 mit der hinteren Beutelwand 105 verklebt (Figur 6). Nach dem Umlegen des oberen Abschnitts 119 ist einerseits die obere Öffnung des Beutels 101 vollständig verschlossen und zudem der Rillenverschluss 111 abgedeckt. Der Sollbruchbereich liegt darum über dem Verschluss 111. Selbstverständlich kann der obere Abschnitt 119, auch Lappen genannt, alternativ an der hinteren Beutelwand 105 angebracht sein.

Analog zum ersten Ausführungsbeispiel kann auch beim zweiten Ausführungsbeispiel zusätzlich eine Folie 117 als Erstöffnungsgarantie an den Befestigungslappen 111a, 111b des Verschlusses 111 befestigt sein, sofern beide Befestigungslappen 111a und 111b jeweils an der Innenseite der Beutelwände 103,105 befestigt sind.

Das öffnen des erfindungsgemässen Beutels 101 gemäss den Figuren 4 bis 6 erfolgt durch Aufreissen des Sollbruchbereichs 121 entlang der Perforationslinien 123 oder durch Abziehen der Schutzfolie 125, welche den Sollbruchbereich 121 freilegt. Danach ist der Rillenverschluss 111 frei zugänglich und, falls zusätzlich als Erstöffnungsgarantie eine Folie 117 vorhanden ist, muss diese noch aufgebrochen werden, um zum Inhalt des Beutels zu gelangen.

## Patentansprüche

1. Beutel (1,101) aus Papier, Kunststoff oder einem Kunststoff/Papierlaminat mit einer vorderen (3,103) und einer hinteren Beutelwand (5,105), welche durch Zwischenwände (7,107) miteinander verbunden sind, mit einem wiederverschliessbaren Verschluss (11,111) und mit einem Mittel (17,117) zum Anzeigen einer Erstöffnung des Beutels (1,101), wobei der Verschluss (11,111) als Profil-Rillenverschluss ausgestaltet und am oberen Beutelende mit Befestigungslappen 11a,b;111a,b) mit der vorderen (3,103) und der hinteren Beutelwand (5,105) unlösbar verbunden ist, wobei die Länge L der beiden Befestigungslappen (11a,11b;111a,111b) an den Verschlüssen (11,111) kleiner ist als die Breite B der Beutelwände (3,103;5,105), wobei die beiden Beutelwände (3,5) seitlich ausserhalb der Enden der Befestigungslappen (11a,11b) unlösbar miteinander verbunden sind,
**dadurch gekennzeichnet,**
- **dass** die vordere Beutelwand (103) eine grössere Höhe als die hintere Beutelwand (105) aufweist,
- **dass** der erste Befestigungslappen (111a) des Verschlusses (111) an der Innenseite der vorderen Beutelwand (103) und in einem Abstand zu deren Oberkante mit der Innenseite verbunden ist,
- **dass** der zweite Befestigungslappen (lllb) mit der Aussen- oder der Innenseite der hinteren Beutelwand (105) im Bereich von deren Oberkante verbunden ist und
- **dass** der die hintere Beutelwand (105) überragende und oberhalb des Verschlusses (111) liegende Abschnitt (119) der vorderen Beutelwand (103) über den Verschluss (111) umlegbar und mit der Aussenseite der hinteren Beutelwand (105) verklebbar ausgebildet ist.

2. Beutel nach Anspruch 1, **dadurch gekennzeichnet, dass** an dem die hintere Beutelwand (105) überragenden Abschnitt (119) ein Sollbruchbereich (121) angebracht ist, der nach dem Verkleben des Abschnitts (119) mit der hinteren Beutelwand (105) über dem Rillenverschluss (111) liegt.

3. Beutel nach Anspruch 2, **dadurch gekennzeichnet, dass** der Sollbruchbereich (121) zwei parallel verlaufende Perforationslinien (123) umfasst.

4. Beutel nach Anspruch 3, **dadurch gekennzeichnet, dass** über dem Sollbruchbereich (121) eine Schutzfolie (125) aufgebracht ist.

5. Beutel nach einem der Ansprüche 1 bis 4, **dadurch gekennzeichnet, dass** die Befestigungslappen (111a,111b) durch Verkleben, Versiegeln oder Verschweissen mit den Beutelwänden (103,105) unlösbar verbunden sind.

6. Beutel nach einem der Ansprüche 1 bis 5, **dadurch gekennzeichnet, dass** die Befestigungslappen (11a,11b;111a,111b) durch eine durchstechbare Folie (17) miteinander verbunden sind.

## Claims

1. A bag (1, 101) of paper, plastic or a plastic/paper laminate with a front (3, 103) and a rear bag wall (5, 105) which are connected to one another by way of intermediate walls (7, 107), with a reclosable closure (11, 111) and with a means (17, 117) for indicating a first opening of the bag (1, 101), wherein the closure (11, 111) is designed as a profile groove closure and at the upper bag end is undetachably connected to the front (3, 103) and the rear bag wall (5, 105) with fastening tabs (11a, b; 111a, b) wherein the length (L) of the fastening tabs (11a, 11b; 111a, 111b) on the closures (11, 111) is smaller than the width (B) of the bag walls (3, 103; 5,105) wherein the two bag walls (3, 5) are undetachably connected to one another laterally outside the ends of the fastening tabs (11a, 11b).
**characterised in that**
- the front bag wall (103) has a greater height than the rear bag wall (105),
- the first fastening tab (111a) of the closure (111) at the inner side of the front bag wall (103) and at a distance to its upper edge is connected to the inner side,
- the second fastening tab (111b) is connected to the outer side or inner side of the rear bag wall (105) in the region of its upper edge and
- the section (119) of the front bag wall (103) projecting beyond the rear bag wall (105) and lying above the closure (111) may be turned up over the closure (111) and is designed such that it may be bonded to the outer side of the rear bag wall (105).

2. A bag according to claim 1, **characterised in that** a breaking region (121) is incorporated on the section (119) projecting beyond the rear bag wall (105), and after the bonding of the section (119) to the rear bag wall (105) lies over the groove closure (111).

3. A bag according to claim 2, **characterised in that** the breaking region (121) comprises two perforation lines (123) running parallel.

4. A bag according to claim 3, **characterised in that** a protective film (125) is deposited over the breaking region (121).

5. A bag according to one of the claims 1 to 4, **characterised in that** the fastening tabs (111a, 111b) are undetachably connected to the bag walls (103, 105) by bonding, sealing or welding.

6. A bag according to one of the claims 1 to 5, **characterised in that** the fastening tabs (11a, 11b; 111a, 111b) are connected to one another by a pierceable film (17).

## Revendications

1. Sachet (1, 101) constitué de papier, de matière plastique ou d'une matière plastique/d'un papier laminé, comprenant une paroi de sachet avant (3, 103) et une paroi de sachet arrière (5, 105), lesquelles sont reliées entre elles par des parois intermédiaires (7, 107), comprenant une fermeture pouvant être refermée (11, 111) et comprenant un moyen (17, 117) pour indiquer une première ouverture du sachet (1, 101), dans lequel la fermeture (11, 111) est réalisée comme fermeture à rainures profilées et est reliée sur l'extrémité supérieure du sachet à la paroi de sachet avant (3, 103) et à la paroi de sachet arrière (5, 105) de manière non détachable par des languettes de fixation (11a, b ; 111a, b), dans lequel la longueur L des deux languettes de fixation (11a, 11b ; 111a, 111b) aux fermetures (11, 111) est plus petite que la largeur B des parois de sachet (3, 103 ; 5, 105), dans lequel les deux parois de sachet (3, 5) sont reliées entre elles de manière non détachable, latéralement et en dehors des extrémités des languettes de fixation (11a, 11b),
**caractérisé en ce que**
- la paroi de sachet avant (103) présente une hauteur plus grande que la paroi de sachet arrière (105),
- la première languette de fixation (111a) de la fermeture (111) est reliée à la face intérieure, sur la face intérieure de la paroi de sachet avant (103) et à une certaine distance de son arête supérieure,
- la seconde languette de fixation (111b) est reliée à la face extérieure ou à la face intérieure de la paroi de sachet arrière (105) dans la zone de son arête supérieure, et
- le tronçon (119) de la paroi de sachet avant (103), lequel dépasse de la paroi de sachet arrière (105) et lequel est disposé au-dessus de la fermeture (111), est réalisé de manière à pouvoir être replié sur la fermeture (111) et à pouvoir être collé à la face extérieure de la paroi de sachet arrière (105).

2. Sachet selon la revendication 1, **caractérisé en ce qu'**une zone destinée à la rupture (121) est ménagée sur le tronçon (119) qui dépasse de la paroi de sachet arrière (105), ladite zone étant disposée au-dessus de la fermeture à rainures (111) après le collage du tronçon (119) à la paroi de sachet arrière (105).

3. Sachet selon la revendication 2, **caractérisé en ce que** la zone destinée à la rupture (121) comporte deux lignes de perforation (123) qui s'étendent parallèlement.

4. Sachet selon la revendication 3, **caractérisé en ce qu'**un film de protection (125) est apposé sur la zone destinée à la rupture (121).

5. Sachet selon l'une des revendications 1 à 4, **caractérisé en ce que** les languettes de fixation (111a, 111b) sont reliées de manière non détachable aux parois de sachet (103, 105) par collage, par colmatage ou par soudage.

6. Sachet selon l'une des revendications 1 à 5, **caractérisé en ce que** les languettes de fixation (11a, 11b ; 111a, 111 b) sont reliées entre elles par un film (17) qui peut être perforé.
